# EUROPÄISCHE PATENTSCHRIFT

(11) **EP 1 043 447 B1**
(45) Veröffentlichungstag und Bekanntmachung des Hinweises auf die Patenterteilung: **23.11.2005**
(21) Anmeldenummer: 00100555.2
(22) Anmeldetag: 12.01.2000
(51) Int. Cl.: E01B 27/16

(54) **Verfahren zum Unterstopfen von Schwellen mittels einer fahrbaren Gleisstopfmaschine**
Method of tamping railway tracks by means of a railway track tamping vehicle
Procédé de bourrer les traverses par un machine ferroviaire de bourrage

(30) Priorität: 08.04.1999 DE 19915751
(43) Veröffentlichungstag der Anmeldung: 11.10.2000
(73) Patentinhaber: Franz Plasser Bahnbaumaschinen-Industriegesellschaft m.b.H., 1010 Wien (AT)
(72) Erfinder: Konecny, Dietrich, 27313 Dörverden (DE)
(74) Vertreter: Eisenführ, Speiser & Partner

(56) Entgegenhaltungen:
- US-A- 1 351 106
- US-A- 1 491 934
- US-A- 1 700 194
- US-A- 2 969 749

## Beschreibung

Die Erfindung betrifft ein Verfahren zum Unterstopfen von Schwellen mittels eine fahrbaren Gleisstopfmaschine, mit mehreren in den Schotter des Gleisunterbaus eintauchbaren und über Antriebe beistellbaren und vibrierbaren Stopfwerkzeugen, mit mindestens je einem Schienennahen Stopfpickel zum Unterstopfen der Schwellen in den schienennahen Zonen, mit zusätzlichen mittleren Stopfpickeln parallel zu der Mittenzone der Schwellen zum Unterstopfen der Schwellen-Mittenzonen und gegebenenfalls mit am Schwellenkopf kopfseitig parallel zu den Schienen angeordneten, kopfseitigen Stopfpickeln und gegebenenfalls mit fluchtend mit den schienennahen Stopfpickeln und den mittleren Stopfpickeln im Kopfbereich der Schwellen angeordneten, randseitigen Stopfpickeln.

Eine derartige Gleisstopfmaschine ist beispielsweise aus der EP 0 455 179 bekannt, bei der die schienennahen Stopfpickel, die außerhalb des Schienenzwischenraums arbeiten, quer zu den Schienen nach außen verstellbar angeordnet ist, und beispielsweise auch Weichenbereiche stopfen zu können, bei denen Gleise vom regulären Gleisprofil quer nach außen abzweigen. Da nur in den schienennahen Zonen der Schwellen Stopfpickel positioniert sind, werden auch nur diese Zonen unterstopft, die Mittenzone der Schwellen bleibt nachteiligerweise unbearbeitet, wodurch Hohlräume und Lockerungen der Schwellen im Mittenbereich entstehen können.

Aus der US 1,351,106 ist eine Gleisstopfmaschine bekannt, bei der in Gleislängsrichtung beistellbare Stopfwerkzeuge auf einem quer zum Gleis verschiebbaren Rahmen angeordnet sind. Dabei sind, zusätzlich zu den Bereichen jeweils beidseits der Schienen - auch im Bereich der Mittenzone der Schwelle Stopfwerkzeuge vorgesehen. Sämtliche Stopfwerkzeuge werden über einen mit Druckluft gefüllten Tank gemeinsam pneumatisch beaufschlagt.

Weiters ist aus der US 2,969,749 bekannt, im Vorkopfbereich der Schwelle ein zusätzliches Stopfwerkzeug anzuordnen, das für eine Beistellbewegung quer zur Schienenlängsrichtung ausgebildet ist, um Schotter auch unter die Schwellenenden zu schieben.

Aufgabe der Erfindung ist es dem gegenüber, ein gattungsgemäßes Verfahren zum Unterstopfen von Schwellen derart weiterzubilden, dass damit ein unerwünschtes Hochstopfen der Schwelle beispielsweise im Bereich der Mittenzone vermieden werden kann.

Die Erfindung löst das Problem durch ein Verfahren der eingangs genannten Art, bei dem die verschiedenen Stopfpickel mit unterschiedlichen Stopfdrücken in den Schotter eintauchen.

Gemäß einer besonders bevorzugten Ausführungsform der Erfindung arbeiten die mittleren Stopfpickel, welche die Mittenzone der Schwellen und der Stopfen gegenüber den schienennahen Stopfpickeln mit einem reduzierten Stopfdruck, der bevorzugt zwischen 20 bis 70%, besonders bevorzugt zwischen 40 bis 60% des Stopfdruckes der schienennahen Stopfpickel beträgt. Diese Ausführungsform der Erfindung besitzt den besonderen Vorteil, daß einerseits die Mittenzone unterstopft, und dadurch verfestigt wird, daß andererseits jedoch die Mittenzone der Schwelle sich nicht wegen zu hohen Stopfdruckes nach oben durchbiegt und die Schwellen dadurch wieder lockert. Die Hohlräume zwischen den Schottersteinen unterhalb der Mittenzone werden verdichtet, die unerwünschte Aufwölbung der Schwelle nach oben unterbleibt jedoch erfindungsgemäß. Gemäß einer weiteren bevorzugten Ausführungsform der Erfindung sind die Stopfwerkzeuge jeweils mit zwei Stopfpickeln versehen, Stopfwerkzeuge sind jeweils spiegelbildlich zu der betreffenden Schwelle auf beiden Seiten der jeweiligen Schwelle positioniert, so daß die Schwellen von zwei Seiten her symmetrisch unterstopft werden.

Gemäß einer weiteren bevorzugten Ausführungsform der Erfindung sind kopfseitige Stopfpickel vorgesehen, deren Arbeitsspitzen parallel zu den Schienen angeordnet sind, und die die Schwellenköpfe in Richtung der Schwellenlängsachse unterstopfen. Erfindungsgemäß arbeiten diese kopfseitigen Stopfpickel, deren Position in geringem vorgegebenen Abstand von den Schwellenköpfen liegt, mit einem Stopfdruck, der zwischen 70 und 95%, bevorzugt zwischen 80 und 90% des Stopfdruckes der schienennahen Stopfpickel beträgt. Diese Verringerung des Stopfdruckes an den Kopfseiten der Schwellen und in der Mittenzone der Schwellen hat zur Folge, daß die Schwellen über ihre gesamte Länge unterstopft sind und dabei im wesentlichen plan im Schotterbett liegen ohne durch lokale Druckerhöhungen sich nach oben auszuwölben. Vorteilhafte Weiterbildungen derErfindung sind durch die Merkmale der Unteransprüche gekennzeichnet.

Im folgenden wird eine Ausführungsform der Erfindung anhand der Zeichnungen näher erläutert. Es zeigen:
- Fig. 1: eine Frontansicht eines Stopfaggregats einer bekannten Gleisstopfmaschine, gesehen in Schienenrichtung;
- Fig. 2: eine Seitenansicht des bekannten Stopfaggregats der Fig. 1, gesehen in Schwellenlängsrichtung;
- Fig. 3: eine schematische Darstellung der Position der Stopfpickel des Stopfaggregats gemäß den Fig. 1 und 2 relativ zu den Schwellen eines Gleises; und
- Fig. 4: eine der Fig. 3 entsprechende schematische Darstellung der Position der Stopfpickel einer erfindungsgemäßen Gleisstopfmaschine, gesehen in Aufsicht, relativ zu den Schwellen des Gleises.

Die Fig. 1 und 2 zeigen eine Frontansicht und eine Seitenansicht eines Teils eines Stopfaggregats einer bekannten Gleisstopfmaschine. Fig. 3 zeigt eine schematische Aufsicht auf zwei Schwellen eines Gleises, wobei die Position der Stopfpickel relativ zu den Schwellen der bekannten Gleisstopfmaschine dargestellt ist. Dargestellt sind Schwellen 1, die in vorgegebenem Abstand quer zu den beiden Schienen 4 eines Gleises liegen, wobei die Schienen 4 im Bereich der beiden Kopfabschnitte der Schwellen in vorgegebenem Spurabstand verlaufen. Wie insbesondere der Fig. 1 entnehmbar ist, besitzt der dargestellte Teil des Stopfaggregats 12 vier Stopfwerkzeuge 14, die fluchtend längs einer geraden Linie quer zu den Schienen 4 angeordnet sind und jeweils zwei Stopfpickel 16 aufweisen, deren Arbeitsspitzen 17 gegen den Schotter (nicht dargestellt) gerichtet sind. Den vier Stopfwerkzeugen 14 liegen - in vorgegebenem, in Schienenrichtung gemessenen Abstand - entsprechende Stopfwerkzeuge gegenüber und sind ebenfalls auf einer Geraden quer zu den Schienen positioniert. Wie Fig. 2 entnehmbar ist, besitzen die Stopfwerkzeuge einen solchen Abstand voneinander, daß die Arbeitsspitzen 17 der Stopfpickel 16 - bei entsprechender Halteposition der Gleisstopfmaschine - in geringem Abstand von einer Schwelle 1 auf beiden Seiten der Schwelle 1 in den Schotter absenkbar sind und diese Schwelle dann mit Schotter unterstopfen. Die Stopfpickel 16 der Stopfwerkzeuge 14 werden über Antriebe beigestellt und in eine Stopfbewegung gebracht. Die Antriebe beaufschlagen die Stopfpickel 16 außerdem mit einer Vibrierbewegung, um die Stopfwirkung zu erhöhen.

Wie insbesondere den Fig. 1 und 3 entnehmbar ist, sind die Stopfpickel in geringen Querschnitt von den Schienen 4, also schienennah angeordnet. Im Bereich der Mittenzone 3 sind - bei dieser bekannten Gleisstopfmaschine - keine Stopfpickel vorhanden.

Fig. 4 zeigt eine der Fig. 3 entsprechende schematische Darstellung der Position der Stopfpickel 16 einer erfindungsgemäßen Gleisstopfmaschine. Quer zu den Schienen 4, also in Schwellenlängsrichtung sind zusätzlich zu den schienennahen Stopfpickeln 16 in der Mittenzone 3 der Schwellen 1 noch mittlere Stopfpickel 18 angeordnet, die hinsichtlich ihrer Position mit den schienennahen Stopfpickeln 16 in einer geraden Flucht. In vorgegebenem Abstand, der in Schienenlängsrichtung gemessen ist, befinden sich neben den Stopfpickeln 16, 18 spiegelbildlich zur Schwelle ein identischer Stopfpickel 16, 18, so daß die einzelne Schwelle jeweils von beiden Seiten mittels der Stopfpickel 16, 18 mit Schotter unterstopft wird. An den Köpfen 2 befinden sich - parallel zu den Schienen ausgerichtet - in der dargestellten Ausführungsform ebenfalls jeweils zwei Stopfpickel 20, welche die entsprechende Schwelle von der Kopfseite her unterstopfen. Außerdem sind - mit den schienennahen Stopfpickeln 16 und den mittleren Stopfpickeln 18 fluchtend jeweils im Kopfbereich noch randseitige Stopfpickel 22 vorgesehen. Erfindungsgemäß sind also über die gesamte Länge der Schwellen auf beiden Seiten der Schwellen Stopfpickel 16, 18, 22 vorgesehen. In einer bevorzugten Ausführungsform sind auch noch kopfseitige Stopfpickel 20 an den Kopfseiten der Schwellen angeordnet.

Die mittleren Stopfpickel 18, welche die Mittenzone der Schwellen unterstopfen, arbeiten erfindungsgemäß mit einem Stopfdruck, der etwa 30 bis 70%, besonders bevorzugt 40 bis 60% des Stopfdrucks der schienennahen Stopfpickel 16 beträgt. Die randseitigen Stopfpickel 22, die fluchtend mit den schienennahen Stopfpickeln 16 und den mittleren Stopfpickeln 18 angeordnet sind, arbeiten bevorzugt mit einem Stopfdruck, der bei 70 bis 95% des Stopfdruckes der schienennahen Stopfpickel 16 liegt. Die kopfseitigen Stopfpickel 20 arbeiten mit einem Stopfdruck, der bevorzugt 70 bis 95% des Stopfdrucks der schienennahen Stopfpickel 16 beträgt, und die mittleren Stopfpickel 18 arbeiten bevorzugt bei einem Stopfdruck von 40 bis 60%, besonders bevorzugt von etwa 50% des Stopfdruckes der schienennahen Stopfpickel 16.

## Patentansprüche

1. Verfahren zum Unterstopfen von Schwellen mittels einer fahrbaren Gleisstopfmaschine
mit mehreren in den Schotter des Gleisunterbaus eintauchbaren und über Antriebe beistellbaren und vibrierbaren Stopfwerkzeugen,
mit mindestens je einem schienennahen Stopfpickel (16) zum Unterstopfen der Schwellen in den schienennahen Zonen,
mit zusätzlichen mittleren Stopfpickeln (18) parallel zu der Mittenzone (3) der Schwellen (1) zum Unterstopfen der Schwellen-Mittenzonen und
(i) gegebenenfalls mit am Schwellenkopf kopfseitig parallel zu den Schienen (4) angeordneten, kopfseitigen Stopfpickeln (20) und
(ii) gegebenenfalls mit fluchtend mit den schienennahen Stopfpickeln (16) und den mittleren Stopfpickeln (18) im Kopfbereich der Schwellen (1) angeordneten, randseitigen Stopfpickeln (22),
**dadurch gekennzeichnet, dass**
die verschiedenen Stopfpickel (16, 18; 20; 22) mit unterschiedlichen Stopfdrücken in den Schotter eintauchen.

2. Verfahren nach Anspruch 1,
**dadurch gekennzeichnet, dass** der Stopfdruck der mittleren Stopfpickel (18) etwa 20% bis 70%, bevorzugt 40% bis 60% des Stopfdruckes der schienennahen Stopfpickel (16) beträgt.

3. Verfahren nach einem der Ansprüche 1 oder 2,
**dadurch gekennzeichnet, dass** der Stopfdruck der kopfseitigen Stopfpickel (20) etwa 70% bis 95%, bevorzugt etwa 80% bis 90% des Stopfdruckes der schienennahen Stopfpickel (16) beträgt. ,

4. Verfahren nach einem der vorstehenden Ansprüche,
**dadurch gekennzeichnet, dass** die randseitigen Stopfpickel (22) mit einem Stopfdrucks arbeiten, der zwischen 70% und 95% des Stopfdruckes der schienennahen Stopfpickel (16) liegt.

5. Verfahren nach einem der vorstehenden Ansprüche,
**dadurch gekennzeichnet, dass** das Maß an Vibration der verschiedenen Stopfpickel voneinander abweicht.

## Claims

1. A method of tamping sleepers by means of a mobile track tamping machine comprising several vibratable tamping tools which are immersible into the ballast of the track substructure and squeezable and vibratable by means of drives, including in each case at least one tamping tine (16) adjoining the rail for tamping the sleepers in the zones adjoining the rails,
with additional central tamping tines (18) extending parallel to the center zone (3) of the sleepers (1) for tamping the sleeper center zone and,
(i) optionally, with end tamping tines (20) arranged end-wise at the sleeper end parallel to the rails (4) and,
(ii) optionally, with edge tamping tines (22) arranged in the end region of the sleepers (1) in line with the rail-adjoining tamping tines (16) and the central tamping tines (18),
**characterized in that** the various tamping tines (16, 18; 20; 22) penetrate into the ballast with different tamping pressures.

2. A method according to claim 1, **characterized in that** the tamping pressure of the central tamping tines (18) is about 20% to 70%, preferably 40% to 60%, of the tamping pressure of the rail-adjoining tamping tines (16).

3. A method according to one of claims 1 or 2, **characterized in that** the tamping pressure of the end tamping tines (20) is about 70% to 95%, preferably about 80% to 90%, of the tamping pressure of the rail-adjoining tamping tines (16).

4. A method according to one of the previous claims, **characterized in that** the edge tamping tines (22) work with a tamping pressure which is between 70% and 95% of the tamping pressure of the rail-adjoining tamping tines (16).

5. A method according to one of the previous claims, **characterized in that** the degree of vibrations of the various tamping tines is different from one to the other.

## Revendications

1. Procédé de bourrage des traverses au moyen d'une bourreuse mobile de voie ferrée
avec plusieurs outils de bourrage pouvant plonger dans le ballast de la sous-structure de voie ferrée et pouvant vibrer et être réglés par des dispositifs d'entraînement,
avec au moins chaque fois un pic de bourrage (16) à proximité des rails servant à bourrer les traverses dans les zones proches des rails,
avec des pics de bourrage centraux (18) supplémentaires, parallèles à la zone centrale (3) des traverses (1) servant à bourrer les zones centrales des traverses et
(i) le cas échéant, avec des pics de bourrage (20) côté tête, disposés à la tête des traverses, parallèlement aux rails (4) et,
(ii) le cas échéant, avec des pics de bourrage périphériques (22), disposés en ligne par rapport aux pics de bourrage (16) à proximité des rails et aux pics de bourrage (18) centraux au niveau de la tête des traverses (1), **caractérisé en ce que** les différents pics de bourrage (16, 18, 20, 22) plongent dans le ballast avec différentes pressions de bourrage.

2. Procédé selon la revendication 1, **caractérisé en ce que** la pression de bourrage des pics de bourrage centraux (18) se situe entre environ 20 et 70%, de préférence entre 40 et 60%, de la pression de bourrage des pics de bourrage (16) à proximité des rails.

3. Procédé selon l'une quelconque des revendications 1 ou 2, **caractérisé en ce que** la pression de bourrage des pics de bourrage (20) côté tête se situe entre environ 70 et 95%, de préférence entre environ 80 et 90%, de la pression de bourrage des pics de bourrage (16) à proximité des rails.

4. Procédé suivant l'une quelconque des revendications précédentes, **caractérisé en ce que** les pics de bourrage périphériques (22) travaillent avec une pression de bourrage qui se situe entre 70 et 95% de la pression de bourrage des pics de bourrage (16) à proximité des rails.

5. Procédé suivant l'une quelconque des revendications précédentes, **caractérisé en ce que** la valeur de vibrations varie d'un pic de bourrage à l'autre.
